# FASCICULE DE BREVET EUROPEEN

(11) **EP 0 987 609 B1**
(45) Date de publication et mention de la délivrance du brevet: **26.11.2003**
(21) Numéro de dépôt: 98117414.7
(22) Date de dépôt: 14.09.1998
(51) Int. Cl.: G04B 19/247

(54) **Mécanisme de quantième annuel pour mouvement d'horlogerie**
Jährlicher Kalendermechanismus für Uhrwerk
Annual calendar mechanism for clockwork-movement

(43) Date de publication de la demande: 22.03.2000
(73) Titulaire: Frédéric Piguet S.A., CH-1348 Le Brassus (CH)
(72) Inventeur: Rochat, Marco, 1348 Le Brassus (CH)
(74) Mandataire: Ravenel, Thierry Gérard Louis

(56) Documents cités:
- EP-A- 0 756 217
- US-A- 3 673 789
- US-A- 3 716 983
- US-A- 3 827 234

## Description

La présente invention concerne un mécanisme de quantième annuel pour mouvement d'horlogerie, c'est-à-dire un mécanisme de quantième permettant d'afficher le jour du mois exact en opérant une seule correction par an de un ou deux jours pour amener à la fin du mois de février le quantième au premier mars.

On connaît des mécanismes de quantième annuel pour mouvement d'horlogerie tel que celui décrit dans le document JP-A-39 534/75.. Selon ce document, le mécanisme comporte un disque des quantièmes muni de trente et une dents intérieures situées à un premier niveau et sur lequel sont apposés trente et un chiffres correspondant chacun à une indication du quantième du mois, ces chiffres apparaissant successivement au travers d'un guichet ménagé dans un cadran. Un mobile entraîneur du disque des quantièmes, équipé d'un doigt entraîneur, fait un tour en vingt-quatre heures et est susceptible d'entraîner le disque des quantièmes d'un pas une fois par jour par l'intermédiaire de sa denture intérieure pour commander l'affichage du quantième.

Ce mécanisme comporte en outre un dispositif servant à corriger l'indication du quantième à la fin de chacun des mois ayant moins de trente et un jours. Ce dispositif comporte une roue intermédiaire entraînée dans le sens horaire par une deuxième denture solidaire du disque des quantièmes et située à un deuxième niveau. Une étoile des mois est entraînée dans le sens antihoraire par la roue intermédiaire et porte une came des mois dont le profil est formé de merlons et d'échancrures successifs. Une bascule-sautoir articulée et rappelée par un ressort est commandée par la came des mois pour entraîner le disque des quantièmes en agissant sur une troisième denture solidaire du disque des quantièmes et située à un troisième niveau.

A la fin des mois de moins de trente et un jours, un bec de commande de la bascule pénètre dans une échancrure de la came des mois de sorte que la bascule pivote dans le sens antihoraire et agit par l'intermédiaire d'un bec d'entraînement sur le disque des quantièmes pour le faire avancer d'un pas supplémentaire et faire passer celui-ci du trente et un d'un mois au premier du mois suivant sans avoir à effectuer une correction manuelle. A cet effet, le bec d'entraînement comprend à son extrémité libre un plan d'entraînement incliné destiné à pousser dans le sens horaire le flanc d'une dent de la troisième denture du disque des quantièmes. Plus précisément lorsque le bec de commande se trouve sur un merlon, le bec d'entraînement appuie contre le haut du flanc de la dent qu'il doit pousser, et dès que le bec de commande pénètre dans une échancrure, le plan d'entraînement du bec est censé glisser sur le flanc de la dent en question en la poussant pour faire avancer le disque des quantièmes d'un pas.

Un tel mécanisme présente toutefois de nombreux inconvénients.

Tout d'abord ce mécanisme nécessite un ajustement complexe et délicat des pentes respectives du plan d'entraînement du bec et du flanc des dents de la troisième denture. Et même avec un ajustement fin, le mécanisme présente toujours un risque élevé de blocage du mouvement en raison des phénomènes importants de frottement dus aux direction des forces qui entrent en jeu entre ce plan d'entraînment et ce flanc lorsque la dent est poussée.

Ce mécanisme nécessite donc de prévoir une force disponible importante sur la roue de centre pour assurer l'entraînement du disque des quantièmes, ce qui augmente la consommation en énergie du mouvement et conduit à une réduction d'au moins 20% de l'autonomie de sa source d'énergie. Cet inconvénient est par ailleurs amplifié dans la mesure où la force disponible doit être suffisante pour vaincre la force de trois sautoirs de positionnement, à savoir la force du sautoir de positionnement classique du disque des quantièmes, celle du sautoir de la bascule d'entraînement et celle d'un sautoir de positionnement de la roue intermédiaire.

En outre, la présence de trois dentures sur le disque des quantièmes, réparties sur trois niveaux différents, augmente l'encombrement en hauteur de ce mécanisme. Cela représente un inconvénient important car la tendance actuelle est à la réalisation de mouvements ayant un encombrement toujours plus faible, et en particulier ayant une épaisseur aussi petite que possible.

Par ailleurs, à la fin d'un mois de trente jours, la troisième denture doit être poussée jusqu'au flan incliné du bec d'entraînement, ce qui nécessite que la roue qui entraîne le disque à trente une dents avance de 1/31ème de tour. Ce mécanisme ne peut par conséquent pas être utilisé avec un dispositif de quantième instantané ou quasi instantané classique.

La présente invention a donc pour but principal de remédier aux inconvénients de l'art antérieur susmentionné, en fournissant un mécanisme de quantième annuel présentant une construction plus fiable que celle de l'art antérieur, de hauteur réduite et qui n'affecte pas l'autonomie du mouvement qu'il équipe.

A cet effet, l'invention a pour objet un mécanisme de quantième annuel pour pièce d'horlogerie comportant un disque des quantièmes muni d'une première denture intérieure comportant trente et une dents et sur lequel sont apposés trente et un chiffres correspondant chacun à une indication d'un quantième du mois, lesdites indications apparaissant successivement à travers un guichet percé dans un cadran, et un mobile entraîneur de quantième faisant un tour en vingt-quatre heures, ledit mobile comprenant un doigt susceptible d'entraîner d'un pas une fois par jour ledit disque des quantièmes par une des dents de la denture intérieure pour commander l'affichage du quantième,ce mécanisme étant caractérisé en ce que le disque des quantièmes comprend une deuxième denture intérieure prévue pour entraîner, via un train d'engrenage, une came des mois portant au moins cinq dents correspondant aux mois de moins de trente et un jours, chacune de ces dents étant arrangée pour se trouver, à la fin des mois de moins de trente et un jours, sur le chemin du bec d'une basculeet en ce que ladite bascule porte un mobile de correction équipé d'un doigt de correction susceptible de coopérer avec ladite deuxième denture à la fin des mois cités pour entraîner le disque des quantièmes d'un pas supplémentaire à la fin desdits mois lorsque la bascule pivote par suite du passage de son bec sur une dent de la came des mois.

Grâce à ces caractéristiques, on réalise un mécanisme qui présente un fonctionnement fiable, qui permet le passage du trente et un d'un mois de moins de trente et un jours au premier du mois suivant de façon quasi instantanée et qui présente en outre un encombrement en hauteur fortement réduit. A titre indicatif ce passage dure environ 2 heures avec le mécanisme de l'invention.

Ce mécanisme ne nécessite pas l'utilisation de sautoir autre que celui qui assure le positionnement du disque des quantièmes, si bien qu'il n'entraîne aucune consommation d'énergie supplémentaire.

D'autres caractéristiques et avantages de la présente invention apparaîtront dans la description suivante d'un mode de réalisation préféré, présenté à titre d'exemple non limitatif en référence aux dessins annexés, dans lesquels :
- la figure 1 est une vue en plan d'une montre équipée d'un mécanisme de quantième annuel selon l'invention;
- la figure 2 est une vue en plan du mécanisme de quantième annuel équipant la montre de la figure 1, cette figure illustrant la situation des rouages le 30 d'un mois de moins de trente et un jour à 21 heures;
- les figures 3 et 4 sont des vues analogues à celles de la figure 2, la situation des rouages étant représentée respectivement le 30 de ce même mois à minuit et le 1er du mois suivant à 2 heures 30 minutes;
- la figure 5 une vue en plan du mécanisme de quantième annuel équipant la montre de la figure 1, cette figure illustrant la situation des rouages le 30 d'un mois de trente et un jour à 21 heures;
- les figures 6 et 7 sont des vue analogues à celles de la figure 5, la situation des rouages étant représentée respectivement le 31 de ce même mois à 21 heures et le 1er du mois suivant à 21 heures;
- la figure 8 est une coupe selon la ligne VIII-VIII de la figure 2; et
- la figure 9 est une vue en plan agrandie de la came des mois et de la bascule de correction qui explicite la fonction de la came des mois par rapport aux mois de l'année.

La vue en plan de la figure 1 illustre une montre à quantième annuel équipée notamment d'aiguilles d'heures 1, de minutes 2, de secondes 4 et d'un indicateur de quantième sous la forme d'une date 6 apparaissant au travers d'un guichet 8 percé dans un cadran 10. La mise à l'heure peut être effectuée par l'intermédiaire d'une couronne 12.

Si l'on débarrasse maintenant cette montre de son cadran et que l'on ne conserve que les éléments utiles pour mettre en oeuvre l'invention, on aboutit notamment aux vues en plan des figures 2, 3 et 4 qui présentent le mécanisme de quantième annuel de l'invention à trois instants différents lors du passage d'un mois de moins de trente et un jours au mois suivant, dans l'exemple illustré lors du passage du 30 septembre au 1er octobre.

L'examen de la figure 2 et de la coupe de la figure 8 permettront de comprendre le fonctionnement du mécanisme de quantième annuel selon l'invention. Ce mécanisme comporte un disque des quantièmes 14 formé d'un disque annulaire 16 inférieur portant une première denture intérieure 18 et un disque annulaire 20 supérieur portant une deuxième denture intérieure 22. La première denture 18 comprend trente et une dents 18a tandis que la deuxième denture 22 comprend deux dents 22a et 22b. La face supérieure du disque annulaire 20 porte trente et un numéros correspondant chacun à une indication d'un quantième du mois. Ces numéros apparaissent successivement au travers du guichet 8 montré à la figure 1. Les dentures 18 et 22 s'étendent par conséquent dans deux plans différents, la denture 18 s'étendant au-dessous de la denture 22.

Sur les figures 2 à 4 au voit également qu'un sautoir 24 rappelé par un ressort 26 est appliqué contre la denture 18 du disque 16 pour positionner angulairement le disque des quantièmes 14 lorsque celui-ci n'est pas actionné, ceci permettant une indexation parfaite du disque des quantièmes 14 en regard du guichet 8.

Un mobile entraîneur de quantième désigné généralement par la référence 28 est équipé d'un doigt 30 susceptible d'entraîner d'un pas et une fois par jour le disque des quantièmes 14 par sa denture intérieure 18a. Dans le cas particulier montré à la figure 2, le doigt 30 vient d'entrer en contact avec une dent 18a et va donc faire avancer le disque 14 d'un pas du 30 au 31 comme cela est montré à la figure 3. Comme on le voit sur les figures 2 à 4 et également de la figure 8, le mobile entraîneur 28 comporte une roue entraîneuse 32 qui est reliée par l'intermédiaire d'un mobile intermédiaire 34 à la roue des heures 36 d'un mouvement d'horlogerie (non représenté ici) classique qui peut être mécanique ou électronique.

Ce qui vient d'être décrit, à l'exception de la structure du disque de quantième 14, est bien connu de l'état de la technique. Il s'agit en fait de l'entraînement classique d'un disque de quantième, ce disque pouvant être remis à la date au moyen d'un dispositif de correction rapide (non représenté) en prise avec la denture 1a à l'aide de la couronne 12 (figure 1) lorsque celle-ci est dans une position déterminée. Selon ce système classique, une remise à la date est nécessaire à la fin des mois ayant moins de trente et un jours, à savoir les mois de février, avril, juin, septembre et novembre.

On va décrire ci-après ce qui a été ajouté à ce mécanisme pour le transformer en un mécanisme de quantième annuel en ce sens que, sauf pour la fin du mois de février, la date saute du 30 au 1er à la fin des mois de moins de trente et un jours.

Comme cela a déjà été mentionné ci-dessus, le disque des quantièmes 14 selon l'invention diffère d'un disque des quantième classique en ce qu'il comprend la denture supplémentaire 22 munie de deux dents juxtaposées 22a et 22b séparées l'une de l'autre d'un trente et unième de tour. On notera également que les dents 22a et 22b peuvent être superposées à deux dents successives 18a du disque annulaire inférieur 16.

La denture 22 et plus particulièrement la dent 22a entraîne, une fois par mois, une roue 38 qui porte une came des mois 40, par l'intermédiaire d'une roue de renvoi 42 et d'une roue intermédiaire 44. La roue 38 pivote librement sur le canon 46 de la roue des heures 36 et est positionnée par un sautoir 48 rappelé par un ressort 50 pour positionner angulairement la came des mois 40 lorsqu'elle n'est pas actionnée. La roue de renvoi 42 et la roue intermédiaire 44 sont pivotées respectivement autour d'axes 42a et 44a fixés sur un pont P par exemple par sertissage (figure 8).

La came des mois 40 est arrangée pour être actionnée à la fin de chaque mois par la dent 22a et pour faire un tour en une année. A cet effet, la roue 38 de came des mois comporte 24 dents et la roue de renvoi 42 comporte 12 dents. La came des mois 40 comprend cinq dents 40a-40e réparties successivement à 60°, 60°, 90°, 60° et 90° à sa périphérie, ces cinq dents 40a-40e correspondant respectivement aux cinq mois de l'année ayant mois de trente et un jours. Les dents 40a-40e comprennent respectivement des flancs inclinés 40aᵢ-40eᵢ et des flancs droits 40a_{d}-40e_{d} (figure 9).

On notera que la came des mois 40 n'a pas besoin d'être coaxiale avec la roue des heures 36 et pourrait dans un autre mode de réalisation se trouver ailleurs qu'au centre du mouvement.

Selon un mode réalisation préféré, la came des mois 40 comprend, sur sa face dirigée vers le cadran 10, des indications 50 (figure 9) identifiant les mois de l'année et apparaissant successivement au travers d'un guichet 52 percé dans le cadran 10. Dans l'exemple illustré, le guichet 52 est disposé à 3 heures et est juxtaposé au guichet 8. Il va de soi que ce guichet pourrait être disposé à tout autre endroit, par exemple, le guichet 8 de quantième à 12 heures et le guichet 52 du mois juste au-dessous.

Les dents 40a-40e sont par ailleurs arrangées pour se trouver, à la fin des mois ayant moins de trente et un jours, sur le chemin d'un bec 54 d'une bascule 56 pivotée autour d'un axe 58 chassé sur la platine 59 du mouvement (partiellement représentée), et ainsi commander le pivotement de la bascule 56.

La bascule 56 comprend en outre un bras 60 qui porte à son extrémité un mobile entraîneur de correction 62 comportant une roue d'entraînement 64 portant un doigt de correction 66. Le mobile de correction 62 est pivoté sur la bascule 56 autour d'un axe 68 fixé à celle-ci par exemple par sertissage. Cet axe 68 s'étend en direction de la platine 59 à partir de la bascule 56 et son extrémité libre repose sur une plaque de maintien 70 solidaire de la platine 59 du mouvement.

La bascule 56 comprend également un nez 72 qui coopère avec un ressort de rappel 74, qui force le bec 54 vers la came des mois 40 de sorte que le bec est en contact permanent avec cette came 40, soit avec la surface 76 de la came 40 se trouvant en retrait entre les dents 40a-40e, soit avec les dents elles-mêmes. Dans l'exemple illustré, la bascule est rappelée par le ressort 74 dans le sens antihoraire symbolisé par la flèche A, la came 40 tournant elle dans le sens horaire symbolisé par la flèche H.

Le mobile de correction 62 est entraîné à partir de la roue des heures 36 par l'intermédiaire de la roue 78 d'un mobile intermédiaire 80 dont le pignon 82 engrène avec la roue d'entraînement 62, le mobile intermédiaire étant pivoté autour de l'axe 58 entre la bascule 56 et la platine 59, l'engrènement étant maintenu quand la bascule pivote autour de ce même axe 58.

Le mobile d'entraînement de correction 62 est arrangé, comme l'est le mobile entraîneur de quantième 28, pour faire un tour en 24 heures. D'autre part, au cours de sa rotation, le doigt de correction 66 est susceptible de coopérer avec la dent 22b à la fin des mois de moins de trente et un jours pour entraîner le disque des quantièmes 14 d'un pas supplémentaire à la fin desdits mois pour faire passer le quantième du 30 au 31 lorsque la bascule 56 pivote à la suite du passage du bec 54 sur une dent 40a-40e de la came des mois 40.

Les différents éléments constituant de l'invention ayant été définis ci-dessus, il reste à expliquer le fonctionnement du mécanisme de quantième annuel. Deux peuvent se présenter selon qu'il s'agit d'un mois de moins de trente et un jours ou de mois de trente et un jours. Le passage du 30 au premier jour du mois suivant dans le cas d'un mois de trente jours est illustré aux figures 2, 3 et 4.

En figure 2, on a montré le mécanisme tel qu'il se présente le 30 septembre (mois de trente jours) à 21 heures. A cet instant, le quantième visible au travers le guichet 8 est 30 et l'indication du mois visible au travers du guichet 52 est septembre. Le doigt entraîneur 30 est en contact avec une dent 18a du disque annulaire 16 et s'apprête à entraîner le disque 14 d'un pas pour le faire passer du 30 au 31. Le bec 54 se trouve à la base de la dent 40c, du côté de son flanc incliné, et ni la roue 42 ni le doigt entraîneur de correction 66 ne sont encore engagés dans la denture 22.

En figure 3, on voit le même mécanisme le 30 septembre à minuit. Le doigt entraîneur 30 a entraîné d'un pas, dans le sens horaire, par la dent 18 le disque des quantièmes 14 qui affiche alors la date 31 au travers du guichet 5. Au cours du déplacement du disque 14 la dent 22a a engrené avec la roue 42 et a fait avancer la came 40 de 1/24ème de tour dans le sens de la flèche H, de sorte que le bec 54 de la bascule 56 a glissé sur le flanc 40cᵢ de la dent 40c jusqu'au sommet de celle-ci. Simultanément, la bascule 56 a pivoté dans le sens horaire et le doigt entraîneur de correction 66 est venu pousser la dent 22b pour coomencer d'entraîner le disque 14 d'un pas supplémentaire. La denture 22 de menante qu'elle était par la dent 22a est devenue menée par sa dent 22b sous l'action du doigt 66, ce qui entraîne le disque de quantième 14 d'un pas de correction.

En figure 4, on voit le même mécanisme à 2 heures et trente minutes le 1er octobre. Le disque des quantièmes 14 a été entraîné d'un pas par le doigt de correction 66 et affiche maintenant le premier octobre. Le bec 54 a passé le sommet de la dent 40c et, sous l'effet du ressort 74, a glissé le long du flanc droit 40c_{d} de la dent 40d pour dégager le doigt de correction 66 de la trajectoire de la denture 22 jusqu'au prochain mois de trente jours. Le disque 14 affiche en fin de course le chiffre 1. Une fois cette phase terminée le doigt de correction 66 est compiètement dégagé des dents 22a et 22b et le disque des quantièmes 14 peut poursuivre sa rotation jour après jour.

Le passage du 30 au premier jour du mois suivant dans le cas d'un mois de trente et un jours est illustré aux figures 5, 6 et 7.

En figure 5, on a montré le mécanisme tel qu'il se présente le 30 août (mois de trente et un jours) à 21 heures. A cet instant, le quantième visible au travers le guichet 8 est 30 et l'indication du mois visible au travers du guichet 52 est août. Le doigt entraîneur 30 est en contact avec une dent 18a du disque annulaire 16 et s'apprête à entraîner le disque 14 pour faire le faire passer du 30 au 31. Le bec 54 se trouve à la base de la dent 40c du coté de son flan droit et ni la roue 42 ni le doigt entraîneur de correction 66 ne sont encore engagés dans la denture 22.

En figure 6, on voit le même mécanisme tel qu'il se présente le 31 août à 21 heures. Dans cette configuration, le passage du 30 au 31 a eu lieu et le doigt entraîneur 30 se retrouve dans la même position que celle décrite en liaison avec la figure 5, mais cette fois pour faire passer le disque 14 du 31 au 1er. Au cours du passage du 30 au 31, le disque 14 a avancé d'un pas et la dent 22a a entraîné la roue 42 et a fait ainsi avancer la came des mois 40 de 1/24ème de tour. Le bec 54 repose alors sur la surface 76 de la came 40 sensiblement à égale distance des dents 40c et 40d de celle-ci. Le doigt de correction 66 reste dégagé de la denture 22.

En figure 7, on voit le même mécanisme tel qu'il se présente le 1er septembre à 21 heures. Dans cette configuration, le passage du 31 au 1er a eu lieu et le doigt entraîneur 30 se retrouve dans la même position que celle décrite en liaison avec les figures 5 et 6, mais cette fois pour faire passer le disque 14 du 1er au 2. Au cours du passage du 31 au 1er le disque 14 a avancé d'un pas, la dent 22b a entraîné la roue 42 et a fait ainsi avancer la came des mois 40 de 1/24ème de tour. Le bec 54 repose alors sur la surface 76 à la base du flanc incliné 40d₁ de la came 40. Le doigt de correction 66 est resté dégagé de la denture 22 pendant tout le changement de mois. Entre le 30 et le 1er d'un mois de trente et un jours, le bec 54 ne s'est déplacé que sur la surface 76 entre deux dents de la came 40 et la bascule 56 n'a doncpas été actionnée.

Il va de soi que le mécanisme qui vient d'être décrit peut subir des modifications sans sortir du cadre de l'invention. A titre d'exemple, on pourrait prévoir de remplacer les dents 40a-40e par des creux, il serait alors nécessaire d'inverser le point de pivotement de la bascule.

## Revendications

1. Mécanisme de quantième annuel pour pièce d'horlogerie comportant un disque des quantièmes muni d'une première denture intérieure comportant trente et une dents et sur lequel sont apposés trente et un chiffres correspondant chacun à une indication d'un quantième du mois, lesdites indications apparaissant successivement à travers un guichet percé dans un cadran, et un mobile entraîneur de quantième, ledit mobile comprenant un doigt susceptible d'entraîner d'un pas une fois par jour ledit disque des quantièmes par une des dents de la première denture intérieure pour commander l'affichage du quantième, **caractérisé en ce que** le disque des quantièmes comprend une deuxième denture intérieure prévue pour entraîner à la fin de chaque mois, via un train d'engrenage, une came des mois portant au moins cinq dents ou creux correspondant aux mois de moins de trente et un jours, chacune de ces dents étant arrangée pour se trouver, à la fin des mois de moins de trente et un jours, sur le chemin du bec d'une bascule et **en ce que** ladite bascule porte un mobile entraîneur de correction équipé d'un doigt de correction susceptible de coopérer avec la première ou la deuxième denture à la fin des mois cités pour entraîner le disque des quantièmes d'un pas supplémentaire à la fin desdits mois lorsque la bascule a pivoté suite au passage de son bec sur une dent de la came des mois.

2. Mécanisme de quantième selon la revendication 1, **caractérisé en ce que** la deuxième denture comprend deux dents coopérant respectivement avec ledit train d'engrenage et le doigt de correction solidaire du mobile entraîneur de correction.

3. Mécanisme de quantième selon la revendication 2, **caractérisé en ce que** les deux dents sont espacées l'une de l'autre d'un trente et unième de tour.

4. Mécanisme de quantième selon l'une des revendications précédentes, **caractérisé en ce que** le mobile entraîneur de correction est entraîné à partir de la roue des heures par l'entremise d'un mobile intermédiaire .

5. Mécanisme de quantième selon la revendication 4, **caractérisé en ce que** le mobile entraîneur de correction est entraîné pour faire un tour par vingt-quatre heures.

6. Mécanisme de quantième selon l'une des revendications précédentes, **caractérisé en ce qu'**il comprend un ressort qui rappelle le bec de bascule vers la came des mois.

7. Mécanisme de quantième selon l'une des revendications précédentes, **caractérisé en ce que** les dents de la came des mois comprennent un flanc incliné et un flanc droit.

8. Mécanisme de quantième selon la revendication 7, **caractérisé en ce que** le doigt de correction engrène sur la première ou la deuxième denture lors du glissement dudit bec sur ledit flan incliné des dents de la came des mois et se dégage de ladite denture lorsque ledit bec, rappelé par le ressort de rappel de la bascule, glisse le long du flan droit desdites dents.

9. Mécanisme de quantième selon l'une des revendications précédentes, **caractérisé en ce que** les première et deuxième dentures du disque des quantièmes s'étendent respectivement dans des plans différents.

10. Mécanisme de quantième selon la revendication 9, **caractérisé en ce que** la première denture s'étend au dessous de la deuxième denture.

11. Mécanisme de quantième selon l'une des revendications précédentes, **caractérisé en ce que** le disque des quantièmes comprend un disque annulaire inférieur portant la première denture et supportant un disque annulaire supérieur portant la deuxième denture, la face supérieure dudit disque annulaire supérieur portant à son tour les indications des quantièmes du mois.

12. Mécanisme de quantième selon l'une des revendications précédentes, **caractérisé en ce qu'**un sautoir est disposé entre deux dents successives de la première denture du disque des quantièmes.

13. Mécanisme de quantième selon l'une des revendications précédentes **caractérisé en ce que** la came des mois comprend cinq dents réparties successivement à 60°, 60°, 90°, 60° et 90° et est entraînée pour faire un tour complet par année.

14. Mécanisme de quantième selon la revendication 5, **caractérisé en ce que** des indications identifiant les mois de l'année sont apposés sur la came des mois, ces indications apparaissant à travers un guichet percé dans le cadran

## Patentansprüche

1. Jährlicher Monatsdatumsmechanismus für Zeitmeßgerät, mit einer Monatsdatumsscheibe, die versehen ist mit einer ersten Innenzahnung, die einunddreißig Zähne umfaßt und auf der einunddreißig Ziffern angebracht sind, die jeweils einer Angabe eines Tages des Monats entsprechen, wobei die Angaben nacheinander durch eine in einem Zifferblatt ausgesparte Öffnung sichtbar sind, und einem beweglichen Monatsdatum-Antriebseiement, das einen Zapfen aufweist, der die Monatsdatumsscheibe über einen der Zähne der ersten Innenzahnung einmal pro Tag um einen Schritt antreiben kann, um die Anzeige des Monatsdatums zu steuern, **dadurch gekennzeichnet, daß** die Monatsdatumsscheibe eine zweite Innenzahnung umfaßt, die dazu vorgesehen ist, am Ende jedes Monats über einen Getriebezug einen Monatsnocken anzutreiben, der wenigstens fünf Zähne oder Kehlen trägt, die den Monaten mit weniger als einunddreißig Tagen entsprechen, wobei jeder dieser Zähne so beschaffen ist, daß er sich am Ende der Monate mit weniger als einunddreißig Tagen im Weg der Nase einer Wippe befindet, und daß die Wippe ein bewegliches Korrekturantriebselement trägt, das mit einem Korrekturzapfen versehen ist, der am Ende der genannten Monate mit der ersten oder mit der zweiten Zahnung zusammenwirken kann, um die Monatsdatumsscheibe am Ende dieser Monate um einen zusätzlichen Schritt anzutreiben, wenn sich die Wippe infolge der Vorbeibewegung ihrer Nase an einem Zahn des Monatsnockens gedreht hat.

2. Monatsdatumsmechanismus nach Anspruch 1, **dadurch gekennzeichnet, daß** die zweite Zahnung zwei Zähne umfaßt, die mit dem Getriebezug bzw. mit dem Korrekturzapfen, der mit dem beweglichen Korrekturantriebselement fest verbunden ist, zusammenwirken.

3. Monatsdatumsmechanismus nach Anspruch 2, **dadurch gekennzeichnet, daß** die zwei Zähne um eine einunddreißigstel Umdrehung voneinander beabstandet sind.

4. Monatsdatumsmechanismus nach einem der vorhergehenden Ansprüche, **dadurch gekennzeichnet, daß** das bewegliche Korrekturantriebselement ausgehend von dem Stundenrad über ein bewegliches Zwischenelement angetrieben wird.

5. Monatsdatumsmechanismus nach Anspruch 4, **dadurch gekennzeichnet, daß** das bewegliche Korrekturantriebselement so angetrieben wird, daß es eine Umdrehung in vierundzwanzig Stunden ausführt.

6. Monatsdatumsmechanismus nach einem der vorhergehenden Ansprüche, **dadurch gekennzeichnet, daß** er eine Feder umfaßt, die die Wippennase zum Monatsnocken zurückstellt.

7. Monatsdatumsmechanismus nach einem der vorhergehenden Ansprüche, **dadurch gekennzeichnet, daß** die Zähne des Monatsnockens eine schräge Flanke und eine gerade Flanke umfassen.

8. Monatsdatumsmechanismus nach Anspruch 7, **dadurch gekennzeichnet, daß** der Korrekturzapfen mit der ersten oder mit der zweiten Zahnung in Eingriff gelangt, wenn die Nase längs der schrägen Flanke der Zähne des Monatsnockens gleitet, und außer Eingriff mit der Zahnung gelangt, wenn die Nase, die durch die Rückstellfeder der Wippe zurückgestellt wird, längs der geraden Flanke der Zähne gleitet.

9. Monatsdatumsmechanismus nach einem der vorhergehenden Ansprüche, **dadurch gekennzeichnet, daß** sich die erste und die zweite Zahnung der Monatsdatumsscheibe in unterschiedlichen Ebenen erstrecken.

10. Monatsdatumsmechanismus nach Anspruch 9, **dadurch gekennzeichnet, daß** sich die erste Zahnung unter der zweiten Zahnung erstreckt.

11. Monatsdatumsmechanismus nach einem der vorhergehenden Ansprüche, **dadurch gekennzeichnet, daß** die Monatsdatumsscheibe eine untere Jahresscheibe umfaßt, die die erste Zahnung trägt und eine obere Jahresscheibe unterstützt, die die zweite Zahnung trägt, wobei die obere Fläche der oberen Jahresscheibe ihrerseits die Angaben der Monatstage trägt.

12. Monatsdatumsmechanismus nach einem der vorhergehenden Ansprüche, **dadurch gekennzeichnet, daß** zwischen zwei aufeinanderfolgenden Zähnen der ersten Zahnung der Monatsdatumsscheibe ein Sperrkegel angeordnet ist.

13. Monatsdatumsmechanismus nach einem der vorhergehenden Ansprüche, **dadurch gekennzeichnet, daß** der Monatsnocken fünf Zähne umfaßt, die nacheinander bei 60°, 60°, 90°, 60° und 90° verteilt sind, und angetrieben wird, damit er pro Jahr eine vollständige Umdrehung ausführt.

14. Monatsdatumsmechanismus nach Anspruch 5, **dadurch gekennzeichnet, daß** die Angaben, die die Monate des Jahres angeben, auf den Monatsnokken aufgebracht sind, wobei diese Angaben durch eine in dem Zifferblatt ausgesparte Öffnung sichtbar sind.

## Claims

1. Annual calendar mechanism for a timepiece including a date-disc provided with a first inner toothing including thirty one teeth and on which are marked thirty one figures each corresponding to an indication of a day of the month, said indications appearing successively through a window arranged in a dial, and a date drive wheel and pinion, said wheel and pinion including a finger capable of driving said date-disc through one step once a day via one of the teeth of the inner toothing to control the date display, **characterised in that** the date-disc includes a second inner toothing provided for driving, via a gear train, at the end of each month a month-cam carrying at least five teeth or hollows corresponding to the months of less than thirty one days, each of these teeth being arranged to be situated, at the end of the months of less than thirty one days, on the path of the beak of a lever and **in that** said lever carries a correction drive wheel and pinion fitted with a correction finger capable of co-operating with the first or second toothing at the end of the aforecited months to drive the date-disc through one additional step at the end of said months when the lever has pivoted following the passage of its beak over a tooth of the month-cam.

2. Calendar mechanism according to claim 1, **characterised in that** the second toothing includes two teeth co-operating respectively with said gear train and the correction finger attached to the correction drive wheel and pinion.

3. Calendar mechanism according to claim 2, **characterised in that** the two teeth are spaced from each other by one thirty first of a revolution.

4. Calendar mechanism according to any of the preceding claims, **characterised in that** the correction drive wheel and pinion is driven from the hour wheel via the intermediary of an intermediate wheel and pinion.

5. Calendar mechanism according to claim 4, **characterised in that** the correction drive wheel and pinion is driven to make one revolution per twenty four hours.

6. Calendar mechanism according to any of the preceding claims, **characterised in that** it includes a spring which retums the lever beak towards the month cam.

7. Calendar mechanism according to any of the preceding claims, **characterised in that** the teeth of the month cam include an inclined flank and a straight flank.

8. Calendar mechanism according to claim 7, **characterised in that** the correction finger meshes on the first or second toothing when said beak slides over said inclined flank of the teeth of the month cam and is released from said toothing when said beak, returned by the lever return spring, slides along the straight flank of said teeth.

9. Calendar mechanism according to any of the preceding claims, **characterised in that** the first and second toothings of the date-disc extend respectively in different planes.

10. Calendar mechanism according to claim 9, **characterised in that** the first toothing extends below the second toothing.

11. Calendar mechanism according to any of the preceding claims, **characterised in that** the date-disc includes a lower annular disc carrying the first toothing and supporting an upper annular disc carrying the second toothing, the upper face of said upper annular disc in turn carrying the indications of the days of the month.

12. Calendar mechanism according to any of the preceding claims, **characterised in that** a jumper is arranged between two successive teeth of the first toothing of the date-disc.

13. Calendar mechanism according to any of the preceding claims, **characterised in that** the month cam includes five teeth distributed successively at 60°, 60°, 90°, 60° and 90° and is driven to make one complete revolution per year.

14. Calendar mechanism according to claim 5, **characterised in that** the indications identifying the months of the year are marked on the month cam, these indications appearing through a window arranged in the dial.
